# EUROPÄISCHE PATENTSCHRIFT

(11) **EP 1 711 714 B1**
(45) Veröffentlichungstag und Bekanntmachung des Hinweises auf die Patenterteilung: **11.06.2008**
(21) Anmeldenummer: 04801211.6
(22) Anmeldetag: 08.12.2004
(51) Int. Cl.: F15B 11/044, F15B 11/16, F15B 11/20

(54) **SCHALTUNGSANORDNUNG**
CIRCUIT ARRANGEMENT
ENSEMBLE CIRCUIT

(30) Priorität: 05.02.2004 DE 102004005606
(43) Veröffentlichungstag der Anmeldung: 18.10.2006
(73) Patentinhaber: Hydac Fluidtechnik GmbH, 66280 Sulzbach/Saar (DE)
(72) Erfinder: THIRY, Gerd, Anton, 66787 Wadgassen (DE); HOFFMANN, Alois, 66123 Saarbrücken (DE); BÄR, Harald, 66346 Püttlingen (DE)
(74) Vertreter: Bartels, Martin Erich Arthur
(86) Internationale Anmeldenummer: PCT/EP2004/013927
(87) Internationale Veröffentlichungsnummer: WO 2005/075833

(56) Entgegenhaltungen:
- FR-A- 2 754 571
- US-A- 4 756 298
- PATENT ABSTRACTS OF JAPAN Bd. 012, Nr. 360 (M-746), 27. September 1988 (1988-09-27) -& JP 63 115903 A (KOBE STEEL LTD), 20. Mai 1988 (1988-05-20)

## Beschreibung

Die Erfindung betrifft eine Schaltungsanordnung mit einem Load-Sensing-System gemäß der Merkmalsausgestaltung des Oberbegriffes des Patentanspruches 1.

Als Synonym für Load-Sensing-System findet auch der Begriff Lastdruck - Meldesystem Anwendung, wobei es sich bei dem genannten System um ein hydraulisches Steuerungssystem mit Druck- und Volumenstromanpassung handelt, und zwar an die momentanen Anforderungen eines oder mehrerer Verbraucher. Dahingehende Load-Sensing-Systeme, die marktüblich sind, lassen sich sowohl mit einer Konstantpumpe als auch mit einer Verstellpumpe realisieren.

Ferner können in hydraulischen Systemen und Steuerungen die jeweiligen Verbraucher prinzipiell in Reihe und/oder parallel zueinander im Versorgungskreis angeordnet sein.

Bei der üblichen Reihenschaltung werden die Verbraucher vom gleichen Flüssigkeitsstrom durchflossen und die Drücke addieren sich. Der Rücklauf des einen Verbrauchers bildet den Zulauf des nächsten Verbrauchers, so dass jedem Verbraucher der gesamte Volumenstrom in Hintereinanderabfolge zur Verfügung steht. Die Reihenschaltung kommt insbesondere dort zur Anwendung, wo Verbraucher mit geringen Lastdrücken vorhanden sind.

Die Geschwindigkeit der Verbraucher wird vorzugsweise über Proportionalstromregler, bestehend aus Proportional-Drosselventil und Bypass-Druckwaage, lastdruckunabhängig geregelt. Bei dieser Anordnung können die Geschwindigkeiten beider Verbraucher unabhängig voneinander eingestellt werden, was für eine Vielzahl von Anwendungsfällen sinnvoll ist.

Parallel geschaltete Verbraucher unterliegen hingegen alle dem gleichen Eingangsdruck und die Volumenströme addieren sich. Um alle Verbraucher gleichzeitig mit maximaler Geschwindigkeit zu betreiben, muß die Versorgungspumpe dann entsprechend groß dimensioniert sein, was bei der Reihenschaltung, wie dargelegt, nicht notwendig ist.

In einem Load-Sensing-System der genannten Art wird der höchste Lastdruck ermittelt und der Pumpendruck um einen bestimmten Betrag über diesen Lastdruck angehoben, beispielsweise mittels einer Umlauf Druckwaage. In einem System, das aus einer Kombination aus Parallel- und oben beschriebener Reihenschaltung besteht, kann sich jedoch kein höherer Druck aufbauen, als für die Reihenschaltungs-Sektion erforderlich ist, da dort das überschüssige Fluid (Öl) über die Bypass-Druckwaagen zum Tank geführt wird. Dies ist insbesondere dann unerwünscht, wenn in der Parallelsektion höhere Drücke benötigt werden, beispielsweise um die Funktion einer Arbeitsmaschine und deren Teile dahingehend sicherstellen zu können.

Zur Beseitigung dieser Nachteile wurde demgemäß in der US-A-4 756 298 und der FR-A-2 754 571 bereits eine gattungsgemäße Schaltungsanordnung vorgeschlagen mit einem Load-Sensing-System, bei der einzelne Verbraucher sowohl in Reihe unter Bildung einer Reihensektion als auch parallel unter Bildung einer Parallelsektion zueinander angeordnet in einen hydraulischen Versorgungskreis mit mindestens einer Versorgungspumpe und einem Rücklauf für Fluid geschaltet sind, wobei das Load-Sensing-System den jeweils höchsten Lastdruck bei der Reihen- und Parallelsektion ermittelt und wobei der jeweils höchste Lastdruck als Steuerdruck an eine Ventileinheit derart weitergeleitet ist, dass, sofern der Lastdruck der Parallelsektion höher liegt als der Lastdruck der Reihensektion, die Ventileinheit den Rücklauf für Fluid so stark androsselt, bis der Druck der Versorgungspumpe auf oder über den in der Parallelsektion benötigten Druck ansteigt.

Ausgehend von diesem Stand der Technik liegt der Erfindung die Aufgabe zugrunde, unter Beibehalten der Vorteile die bekannten Schaltungsanordnungen mit Load-Sensing-System dahingehend weiter zu verbessern, dass in besonders energiesparender Weise die Schaltungsanordnung betätigbar ist. Eine dahingehende Aufgabe löst eine Schaltungsanordnung mit den Merkmalen des Patentanspruches 1 in seiner Gesamtheit.

Gemäß dem kennzeichnenden Teil des Patentanspruches 1 ist vorgesehen, dass jedem Verbrauchen der Reihensektion eine Bypass-Druckwaage zugeordnet ist und dass die Steuereingänge der jeweiligen Bypass-Druckwaage der Reihensektion jeweils an den Ausgang des der Reihensektion zugeordneten Wechselventils angeschlossen sind. Dies leistet einen Beitrag dazu, dass die Schaltungsanordnung besonders energiesparend arbeiten kann.

Der jeweils höchste Lastdruck ist als Steuerdruck an die Ventileinheit derart weitergeleitet, dass, sofern der Lastdruck der Parallelsektion höher liegt als der Lastdruck der Reihensektion, die Ventileinheit den Rücklauf für Fluid so stark androsselt, bis der Druck der Versorgungspumpe auf oder über den in der Parallelsektion benötigten Druck ansteigt, wobei die Verbraucher der Parallelsektion unabhängig vom Druckniveau der Verbraucher der Reihensektion betätigbar sind. Insoweit ist es auch möglich, unabhängig von der Anzahl der Verbraucher in der Reihensektion genügend Fluiddruck für den jeweiligen Verbraucher in der Parallelsektion sicherzustellen. Zum energiesparenden Betrieb der genannten Schaltungsanordnung trägt auch mit bei, dass der Pumpendruck lastdruckabhängig immer nur insoweit angehoben wird, wie erforderlich.

Bei einer bevorzugten Ausführungsform der erfindungsgemäßen Schaltungsanordnung ist die Ventileinheit aus einem hydraulisch steuerbaren Proportionalschieberventil, vorzugsweise einem 2-Wege-Proportionalschieberventil gebildet. Aufgrund des Proportionalschieberventils ist es möglich, den Pumpendruck der Versorgungspumpe nur so weit anzuheben, wie erforderlich, was dem energiesparenden Betrieb des Gesamtsystems und somit der Schaltungsanordnung zugute kommt.

Bei einer weiteren bevorzugten Ausführungsform der erfindungsgemäßen Schaltungsanordnung ist zwischen der Versorgungspumpe und dem Rücklauf eine Umlauf-Druckwaage in den Versorgungskreislauf geschaltet, an der insgesamt der höchste Lastdruck anliegt. Wenn somit kein Verbraucher aktiv ist oder benötigt wird, kann das Fluid (Öl) mit geringem Druckverlust über die Umlauf-Druckwaage zum Tank rückgeführt werden, was wiederum einem energiesparenden Betrieb zugute kommt.

Weitere vorteilhafte Ausführungsformen sind Gegenstand der sonstigen Unteransprüche.

Im folgenden wird die erfindungsgemäße Schaltungsanordnung anhand eines Ausführungsbeispiels nach der Zeichnung näher erläutert. Dabei zeigt die einzige Figur in der Art einer Schaltplandarstellung die wesentlichen Komponenten der erfindungsgemäßen Schaltungsanordnung.

Die erfindungsgemäße Schaltungsanordnung ist mit einem Load-Sensing-System ausgestattet, das in dem Schaltplan mit LS bezeichnet ist. Die Schaltungsanordnung ist des weiteren dadurch charakterisiert, dass einzelne Verbraucher 10 als Reihenverbraucher einer Reihensektion in Fluidströmungsrichtung hintereinander angeordnet sind. Neben den Reihenverbrauchern 10 und parallel zu diesen sowie unter Bildung einer Parallelsektion ist in den hydraulischen Versorgungskreis 12 ein Parallelverbraucher 14 geschaltet. Die Reihenverbraucher 10 sind aus einzelnen hydraulischen Motoren gebildet und der Parallelverbraucher 14 aus einem üblichen hydraulisch arbeitenden Arbeitszylinder. Der genannte hydraulische Versorgungskreis 12 mündet an seinen freien Enden in eine Versorgungspumpe P sowie in einen Tank T. Die an den Tank T angeschlossene Leitung des Versorgungskreises 12 bildet den sog. Rücklauf 16 der Schaltungsanordnung.

Mittels des Load-Sensing-Systems LS ist es möglich, den jeweils höchsten Lastdruck bei der Reihen- und der Parallelsektion zu ermitteln, was in dem Schaltplan mit LS-Reihe und LS-Parallel wiedergegeben ist. Der jeweils höchste Lastdruck, sei es von der Reihen- oder der Parallelsektion, wird als Steuerdruck an eine Ventileinheit 18 zu deren Ansteuerung weitergeleitet. Liegt dann beispielsweise der Lastdruck der Parallelsektion mit den Parallelverbrauchern 14 höher als der Lastdruck der Reihensektion mit den Reihenverbrauchern 10, wird die Ventileinheit 18 bezogen auf den Rücklauf 16 für Fluid so stark angedrosselt, bis der Druck der Versorgungspumpe P auf oder über den in der Parallelsektion benötigten Druck für diesen Verbraucher 14 ansteigt. Somit ist es möglich, den Parallelverbraucher 14 unabhängig vom Druckniveau der Reihenverbraucher 10 zu betätigen und dergestalt anzusteuern, was mit den bisher bekannten Schaltungsanordnungen mit Load-Sensing-System nicht möglich war.

Die Reihen- oder Parallelsektion besteht mindestens aus einem Verbraucher 10,14, wobei vorzugsweise zwei in Reihe geschaltete Verbraucher 10 der Reihensektion in Fluidströmungsrichtung vor der Parallelsektion mit einem Parallelverbraucher 14 angeordnet sind. Es sind hier aber auch andere Verbrauchergestaltungen denkbar, beispielsweise nur ein Verbraucher 10 für die Reihensektion und zwei oder mehr Verbraucher für die Parallelsektion (nicht dargestellt). Die vorstehend erwähnte Ventileinheit 18, die die Steuerdrücke des Load-Sensing-Systems verarbeitet, besteht aus einem hydraulisch steuerbaren Proportionalschieberventil, vorzugsweise aus einem 2-Wege-Proportionalschieberventil. Des weiteren ist jedem Verbraucher 10 der Reihensektion eine Bypass-Druckwaage 20,22 zugeordnet.

Die eine Steuerdruckleitung für die Ventileinheit 18 ist an ein Wechselventil 24 der Reihensektion angeschlossen und die andere Steuerdruckleitung an ein Wechselventil 26 der Parallelsektion sowie an ein Wechselventil 28 des Load-Sensing-Systems LS. Wie die Verschaltung im einzelnen vorgenommen ist, ergibt sich unmittelbar aus der Schaltungsanordnung nach der Figur. Ferner sind die Steuereingänge der jeweiligen Bypass-Druckwaagen 20,22 der Reihensektion jeweils an den zugeordneten Ausgang des der Reihensektion zugeordneten Wechselventils 24 angeschlossen. Wie sich des weiteren aus der Schaltplandarstellung ergibt, ist der Ausgang der Druckwaage 20 fluidführend mit dem Eingang der Druckwaage 22 verbunden und der Ausgang der Druckwaage 22 mündet in die Rücklaufleitung 16, die eingangsseitig an die Ventileinheit 18 angeschlossen ist.

In Fluidströmungsrichtung vor der Druckwaage 20 erfolgt in einem Abzweig zu der Reihensektion der Anschluß des ersten Verbrauchers 10 an den Versorgungskreis 12, wobei die dahingehende Versorgung über ein Proportional-Drosselventil 30 absperrbar ist. Der Ausgang des in Reihe ersten Verbrauchers 10 mündet auf die Eingangsseite eines weiteren Proportional-Drosselventils 32, an den der zweite Verbraucher 10 ausgangsseitig angeschlossen ist. Der jeweilige Ausgang des Verbrauchers 10 ist über ein Rückschlagventil 34 abgesichert. Des weiteren ist der Eingang des Proportional-Drosselventils 32 fluidführend an die Verbindungsleitung 36 zwischen den beiden Druckwaagen 20,22 angeschlossen. Der anstehende Fluiddruck an der Ausgangsseite der beiden Proportional-Drosselventile 30,32 wird als Steuerdruck sowohl auf die jeweils einen Seiten der Druckwaagen 20,22 geführt als auch zum Wechselventil 24. Auf der gegenüberliegenden Seite der Druckwaagen 20,22 liegt als Steuerdruck der eingangsseitige Fluiddruck bei den genannten Druckwaagen 20,22 an.

Zwischen der Versorgungspumpe P und dem Rücklauf 16 ist in den Versorgungskreis 12 eine Umlauf-Druckwaage 38 geschaltet. Die Steuerdrücke für diese Umlauf-Druckwaage 38 sind wiederum auf der einen Seite über das Load-Sensing-System LS gebildet und auf der anderen Seite über den Eingangsdruck an der Druckwaage 38 selbst. Der Ausgang der Druckwaage 38 ist fluidführend mit dem Rücklauf 16 verbunden und die Eingangsseite mit der Versorgungspumpe P. Der dahingehende Pumpenversorgungsdruck steht auch über die Leitung 40 am Eingang eines 4/3-Wege-Ventils 42 an. Das Load-Sensing-System LS ist über ein Druckbegrenzungsventil 44 abgesichert und ist über eine Drossel oder Blende 46 mit der LS - Gesamtseite des Wechselventils 28 verbunden.

Die Ausgangsseite des 4/3-Wege-Ventils 42 mündet in zwei parallelen Strängen in das Wechselventil 26 ein sowie in zwei gegenseitig entsperrbare Rückschlagventile 48, die ausgangsseitig wiederum an dem Kolben- und Stangenraum des Arbeitszylinders als Parallelverbraucher 14 angeschlossen sind.

Mit der erfindungsgemäßen Ventilanordnung mit einem Load-Sensing-System sind die Verbraucher 10,14 sowohl in Reihe als auch parallel zueinander angeordnet. Alle Reihenverbraucher 10 sind, wie dargelegt, mit einer Bypass-Druckwaage 20,22 ausgestattet. Der jeweils höchste Lastdruck in der Reihensektion und der Parallelsektion werden getrennt voneinander ermittelt und als Steuerdrücke, wie beschrieben, an ein hydraulisch gesteuertes 2-Wege-Proportionalschieberventil 18 gemeldet. Liegt der Druck der Parallelverbraucher 14 über dem der Reihenverbraucher 10, so drosselt dieses Ventil 18 den Rücklauf 16 der Reihensektion so stark an, bis der Pumpendruck der Versorgungspumpe P über den in der Parallelsektion benötigten Druck ansteigt. Der insgesamt höchste Lastdruck liegt dabei immer an der Umlauf-Druckwaage 38 an. Die genannte Schaltungsanordnung arbeitet energiesparend, da der Pumpendruck lastdruckabhängig immer nur so weit angehoben wird, wie erforderlich. Zusammenfassend lassen sich die Vorteile wie folgt beschreiben:
- Parallelverbraucher 14 können unabhängig vom Druckniveau der Reihenverbraucher 10 betätigt werden,
- der Pumpendruck der Versorgungspumpe P wird durch das 2-Wege-Proportionalschieberventil 18 nur so weit angehoben wie erforderlich,
- wenn kein Verbraucher 10,14 aktiv ist, wird das Fluid mit geringem Druckverlust über die Umlauf-Druckwaage 38 zum Tank T geführt.

## Patentansprüche

1. Schaltungsanordnung mit einem Load-Sensing-System (LS), bei der einzelne Verbraucher (10,14) sowohl in Reihe unter Bildung einer Reihensektion als auch parallel unter Bildung einer Parallelsektion zueinander angeordnet in einen hydraulischen Versorgungskreis (12) mit mindestens einer Versorgungspumpe (P) und einem Rücklauf (16) für Fluid geschaltet sind, wobei das Load-Sensing-System (LS) den jeweils höchsten Lastdruck bei der Reihen- und Parallelsektion ermittelt und wobei der jeweils höchste Lastdruck als Steuerdruck an eine Ventileinheit (18) derart weitergeleitet ist, dass, sofern der Lastdruck der Parallelsektion höher liegt als der Lastdruck der Reihensektion, die Ventileinheit den Rücklauf (16) für Fluid so stark androsselt, bis der Druck der Versorgungspumpe (P) auf oder über den in der Parallelsektion benötigten Druck ansteigt, **dadurch gekennzeichnet, dass** jedem Verbraucher (10) der Reihensektion eine Bypass-Druckwaage (20,22) zugeordnet ist und dass die Steuereingänge der jeweiligen Bypass-Druckwaage (20,22) der Reihensektion jeweils an den Ausgang eines der Reihensektion zugeordneten Wechselventils (24) angeschlossen sind.

2. Schaltungsanordnung nach Anspruch 1, **dadurch gekennzeichnet, dass** die Ventileinheit (18) aus einem hydraulisch steuerbaren Proportionalschieberventil, vorzugsweise einem 2-Wege-Proportional-schieberventil gebildet ist.

3. Schaltungsanordnung nach Anspruch 1 oder 2, **dadurch gekennzeichnet, dass** die eine Steuerdruckleitung für die Ventileinheit (18) an das Wechselventil (24) der Reihensektion angeschlossen ist und die andere Steuerdruckleitung an mindestens ein Wechselventil (26) der Parallelsektion und an mindestens ein Wechselventil (28) des Load-Sensing-Systems (LS).

4. Schaltungsanordnung nach einem der Ansprüche 1 bis 3, **dadurch gekennzeichnet, dass** zwischen der Versorgungspumpe (P) und dem Rücklauf (16) eine Umlauf-Druckwaage (38) in den Versorgungskreis (12) geschaltet ist, an der insgesamt der höchste Lastdruck anliegt.

5. Schaltungsanordnung nach einem der Ansprüche 1 bis 4, **dadurch gekennzeichnet, dass** zwischen dem in Fluidströmungsrichtung ersten Verbraucher (10) der Reihensektion und der Versorgungspumpe (P) ein Proportional-Drosselventil (30) angeordnet ist, ebenso wie ein weiteres Proportional-Drosselventil (32) zwischen dem jeweils vorangehenden und dem jeweils nachfolgenden Verbraucher (10) einer Reihensektion.

6. Schaltungsanordnung nach einem der Ansprüche 1 bis 5, **dadurch gekennzeichnet, dass** zwischen dem Wechselventil (26) der Parallelsektion und dem zugeordneten Verbraucher (14) gegenseitig entsperrbare Rückschlagventile (48) angeordnet sind.

7. Schaltungsanordnung nach einem der Ansprüche 1 bis 6, **dadurch gekennzeichnet, dass** der jeweilige Verbraucher (10) der Reihensektion ein hydraulischer Motor und der Verbraucher (14) der Parallelsektion ein hydraulischer Arbeitszylinder ist.

## Claims

1. Switching arrangement with a load sensing system (LS), where a single consumer (10, 14) is switched in series forming a sequence section as well as forming a parallel section located in relation to each other within a hydraulic supply cycle (12) with at least one supply pump (P) and a return (16) for fluid, whereby the load sensing system (LS) detects the relevant highest load pressure within the serial and parallel sections, and whereby the relevant highest load pressure is transmitted as a control pressure to a valve unit (18) in such a way that the valve unit throttles the return (16) of the fluid until the pressure of the supply pump (P) rises to or above the pressure required within the parallel section as long as the load pressure of the parallel section is higher than the load pressure of the serial section, **characterised in that** by-pass pressure scales (20, 22) are allocated to each consumer (10) of the serial section, and **in that** the control inputs of the relevant by-pass pressure scales (20, 22) of the serial section are each connected with the output of one of the alternating valves (24) of the serial section.

2. Switching arrangement according to Claim 1, **characterised in that** the valve unit (18) consists of a hydraulically controllable proportional displacement valve, preferably a 2-way proportional displacement valve.

3. Switching arrangement according to Claim 1 or 2, **characterised in that** the control pressure line for the valve unit (18) is connected with the alternating valve (24) of the serial section, and **in that** the other control pressure line is connected with at least one alternating valve (26) of the parallel section and with at least one alternating valve (28) of the load sensing system (LS).

4. Switching arrangement according to one of the Claims 1 to 3, **characterised in that** circulation pressure scales (38) are switched in the supply cycle (12) between the supply pump (P) and the return (16) where the overall highest load pressure lies.

5. Switching arrangement according to one of the Claims 1 to 4, **characterised in that** a proportional throttle valve (30) is located between the first consumer (10) of the serial section viewed in the fluid flow direction and the supply pump (P) as well as a further proportional throttle valve (32) between the relevant previous and the relevant subsequent consumer (10) of a serial section.

6. Switching arrangement according to one of the Claims 1 to 5, **characterised in that** simultaneously de-lockable non-return valves (48) are located between the alternating valve (26) of the parallel section and the associated consumer (14).

7. Switching arrangement according to one of the Claims 1 to 6, **characterised in that** the relevant consumer (10) of the serial section is a hydraulic motor, and the consumer (14) of the parallel section a hydraulic working cylinder.

## Revendications

1. Circuit comprenant un système (LS) de détection de charge, dans lequel divers consommateurs (10, 14) sont montés tant en série en formant une section en série qu'également en parallèle en formant une section parallèle dans un circuit (12) d'alimentation hydraulique ayant au moins une pompe (P) d'alimentation et un retour (16) pour du fluide, le système (LS) de détection de charge déterminant la pression de charge respectivement la plus grande dans la section en série et dans la section en parallèle et la pression de charge effectivement la plus grande étant acheminée en tant que pression de commande à une unité (18) de vanne de façon à ce que, tant que la pression de charge de la section en parallèle est plus grande que la pression de charge de la section en série, l'unité de vanne étrangle le retour (16) pour du fluide jusqu'à ce que la pression de la pompe (P) d'alimentation s'élève à la pression nécessaire à la section en parallèle ou au delà, **caractérisé en ce qu'il** est affecté à chaque consommateur (10) de la section en série une balance de pression (20, 22) de dérivation et **en ce que** les entrées de commande des balances (20, 22) de pression de dérivation de la section en série sont raccordés respectivement à la sortie d'une vanne (24) à deux voies associés à la section en série.

2. Circuit suivant la revendication 1, **caractérisé en ce que** l'unité (18) de vanne est formée d'une vanne à passage directe proportionnelle, pouvant être commandée hydrauliquement, de préférence d'une vanne à passage directe proportionnelle, à deux voies.

3. Circuit suivant la revendication 1 ou 2, **caractérisé en ce que l'une** des lignes de pression de commande pour l'unité (18) de vanne est raccordée à la vanne (24) à deux voies de la section en série et l'autre ligne de pression de commande a au moins une vanne (26) à deux voies de la section en parallèle et a au moins une vanne (28) à deux voies du système (LS) de détection de charge.

4. Circuit suivant l'une des revendications 1 à 3, **caractérisé en ce que** entre la pompe (P) d'alimentation et le retour (16) est montée une balance (38) de pression de recirculation dans le circuit (12) d'alimentation, à laquelle s'applique dans l'ensemble la pression de charge la plus grande.

5. Circuit suivant l'une des revendications 1 à 4, **caractérisé en ce qu'entre** le premier consommateur (10) de la section en série dans le sens du courant de fluide et la pompe (P) d'alimentation est montée une vanne (30) d'étranglement proportionnelle, tout comme une autre vanne (32) d'étranglement proportionnelle entre le consommateur (10) respectivement précédent et le consommateur (10) respectivement suivant d'une section en série.

6. Circuit suivant l'une des revendications 1 à 5, **caractérisé en ce qu'entre** la vanne (26) à deux voies de la section en parallèle et le consommateur (14) associé sont montés des clapets antiretours (48) pouvant être débloqués dans des sens opposés.

7. Circuit suivant l'une des revendications 1 à 6 **caractérisé en ce que** le consommateur (10) respectif de la section en série est un moteur hydraulique et le consommateur (14) de la section en parallèle est un vérin de travail hydraulique.
